# EUROPÄISCHE PATENTSCHRIFT

(11) **EP 0 761 296 B1**
(45) Veröffentlichungstag und Bekanntmachung des Hinweises auf die Patenterteilung: **16.05.2001**
(21) Anmeldenummer: 96113420.2
(22) Anmeldetag: 21.08.1996
(51) Int. Cl.: B01F 7/18, B01F 15/00

(54) **Abstreifvorrichtung**
Scraping device
Dispositif racleur

(30) Priorität: 24.08.1995 DE 19531189
(43) Veröffentlichungstag der Anmeldung: 12.03.1997
(73) Patentinhaber: Vakumix Rühr- und Homogenisiertechnik Aktiengesellschaft, 28844 Weyhe-Dreye (DE)
(72) Erfinder: Seefried, Erwin, 28844 Weyhe (DE)
(74) Vertreter: Glawe, Delfs, Moll & Partner

(56) Entgegenhaltungen:
- EP-A- 0 386 323
- EP-A- 0 453 634
- DE-A- 1 457 346
- DE-A- 3 030 390
- US-A- 3 035 420
- US-A- 3 752 057
- US-A- 4 733 607

## Beschreibung

Die Erfindung betrifft eine Abstreifvorrichtung zum Abstreifen von fließfähigem, insbesondere pastösem oder flüssigem Gut von einer Fläche, mit wenigstens einer Haltevorrichtung, die in einem Abstand von der abzustreifenden Fläche daran entlang bewegbar ist, und mit einem an der Haltevorrichtung befestigten, zur Anlage an der abzustreifenden Fläche vorgesehenen Abstreifer, der gegenüber der Haltevorrichtung senkrecht zur abzustreifenden Fläche verschiebbar ist.

Abstreifer werden verwendet, um beim Mischen und Rühren von pastösem Gut wie beispielsweise Salben, Creme oder ähnlichem in Mischbehältern das Mischgut von den Wänden des Behälters abzustreifen und dadurch einerseits eine gleichmäßige Vermischung sicherzustellen und andererseits zu verhindern, daß sich Mischgut als eine Art Isolierschicht an den Behälterwandungen absetzt und ein Heizen oder Kühlen des Behälterinhalts erschwert.

Aus DE 30 30 390 C2 und DE 91 13 945 U1 sind Abstreifvorrichtungen bekannt, bei denen ein Abstreifelement um einen axial im Mischbehälter verlaufenden Rührwerksarm bzw. um daran angeordnete ebenfalls axial verlaufende Lagerzapfen um einen bestimmten Winkel schwenkbar ist. Die Schwenkbarkeit sichert ein wechselseitiges Anliegen von zwei Abstreifkanten des Abstreifers im reversierenden Betrieb des Rührwerks. Ein Ausgleich von thermischen und Fertigungstoleranzen des Behälters sowie des Rührwerks ist durch das Verschwenken nur in ganz geringem Umfang möglich, so daß diese Abstreifer nur in Verbindung mit einem ausgedrehten Mischbehälter verwendbar sind.

Bei einer aus DE 28 15 946 C2 bekannten Abstreifvorrichtung sorgt eine auf den Abstreifer wirkende und sich an der Haltevorrichtung abstützende Blattfeder für einen Anpreßdruck des Abstreifers gegen die Wand des Mischbehälters. Dieser bekannte Wandabstreifer weist verschiedene Nachteile auf. Der durch die Feder bewirkte hohe Anpreßdruck kann zu Riefen in der Behälterwand führen. Ein besonders schwerwiegender Nachteil ist die Tatsache, daß bei einem Bruch der Andruckfeder Metallteile in den am Boden des Mischbehälters angeordneten Homogenisator fallen und diesen zerstören können.

Der Erfindung liegt die Aufgabe zugrunde, eine Abstreifvorrichtung der eingangs genannten Art zu schaffen, die die genannten Nachteile nicht oder in geringerem Maße aufweist.

Die Erfindung löst diese Aufgabe dadurch, daß keine statische Fremdkraftbeaufschlagung des Abstreifers in Richtung auf die abzustreifende Fläche erfolgt und daß der Abstreifer wenigstens eine Fläche aufweist, mittels der während des Abstreifens durch den Staudruck des abzustreifenden Guts eine auf den Abstreifer wirkende Kraftkomponente in Richtung auf die abzustreifende Fläche erzeugt wird.

Zunächst seien einige im Rahmen der Erfindung verwendete Begriffe erläutert. Die Befestigung des Abstreifers an der Haltevorrichtung mit Spiel senkrecht zur abzustreifenden Fläche bedeutet, daß Haltevorrichtung und Abstreifer eine Schiebefreiheit gegeneinander aufweisen und daß diese Verschiebung eine Richtungskomponente senkrecht zur abzustreifenden Fläche besitzt. Die Erfindung ist nicht auf solche Ausführungsformen beschränkt, bei denen eine Verschieblichkeit ausschließlich senkrecht zur abzustreifenden Fläche besteht.

Durch die Formulierung "keine statische Fremdkraftbeaufschlagung" wird ausgedrückt, daß keinerlei Einrichtungen vorhanden sind, die eine statische, das heißt von der Bewegung des Abstreifers unabhängige, Fremdkraft auf den Abstreifer in Richtung auf die abzustreifende Fläche ausüben. Der Abstreifer wird also nicht durch eine Federkraft oder eine sonstige Vorspannung an die Behälterwand angedrückt. Die Formulierung schließt aber nicht aus, daß beispielsweise bei einer entsprechend geneigten Anordnung des Abstreifers aufgrund dessen Eigengewichts die Schwerkraft eine in Richtung auf die abzustreifende Fläche gerichtete Kraftkomponente ausübt. Die auf den Abstreifer selbst wirkende Schwerkraft soll also durch die Formulierung "keine statische Fremdkraftbeaufschlagung" nicht mit erfaßt werden.

Die Erfindung beruht auf der überraschenden Erkenntnis, daß der Abstreifer auch dann gleichmäßig und zuverlässig wirkt, wenn keinerlei statischer Andruck an die abzustreifende Fläche erfolgt. Es hat sich gezeigt, daß der auf entsprechende Schrägflächen des Abstreifers wirkende Staudruck des abzustreifenden Guts sowie die bei Rührwerken auftretende Zentrifugalkraft vollständig ausreicht, den Abstreifer gleichmäßig und zuverlässig an die Behälterwand anzupressen. Eine statische Anpressung ist überraschenderweise auch während der Anlaufphase des Abstreifers nicht notwendig, die nach dem Anlaufen einsetzenden dynamischen Anpreßkräfte reichen aus, um ein gleichmäßiges Abstreifen von Anfang an sicherzustellen. Der Anpreßdruck der erfindungsgemäßen Abstreifvorrichtung paßt sich automatisch an die Beschaffenheit des abzustreifenden Guts sowie an die Abstreifgeschwindigkeit an. Ein hochviskoses Gut erfordert zum Abstreifen einen höheren Anpreßdruck, dieser entsteht automatisch durch den größeren Staudruck der hochviskosen Masse. Durch diese dem erfindungsgemäßen Abstreifer inhärente Regelung des Anpreßdrucks wird ein unnötiger Verschleiß von Abstreifer und Behälterwand vermieden. Durch das Spiel des Abstreifers senkrecht zur abzustreifenden Fläche werden Unebenheiten und Fertigungsungenauigkeiten der abzustreifenden Wand automatisch ausgeglichen. Ein weiterer Vorteil der Erfindung liegt darin, daß der Anpreßdruck auch dann stets gleich bleibt, wenn der Abstreifer etwaigen Unebenheiten der Wand folgt.

Zweckmäßigerweise sind die Haltevorrichtungen und der Abstreifer länglich ausgebildet und der Abstreifer ist an wenigstens zwei entlang seiner Längsachse angeordneten Befestigungspunkten an der Haltevorrichtung befestigt. Vorteilhafterweise weist der Abstreifer an seiner der Haltevorrichtung zugewandten Seite Ausnehmungen auf, in die an der Haltevorrichtung angeordnete Bolzen oder Zapfen eingreifen. Das Zusammenwirken dieser Ausnehmungen und Bolzen bzw. Zapfen ist dergestalt, daß der Abstreifer eine Bewegungsfreiheit senkrecht zur Behälterwand besitzt.

Bei einer besonders vorteilhaften Ausführungsform der Erfindung ist jede Ausnehmung in dem Abstreifer durch eine Bohrung gebildet, die einen der Haltevorrichtung zugewandten Abschnitt geringeren Durchmessers und einen dazu konzentrischen, der abzustreifenden Fläche zugewandten Abschnitt größeren Durchmessers aufweist. Der an der Haltevorrichtung befestigte, darin eingreifende Zapfen oder Bolzen ist zylindrisch und weist einen Durchmesser auf, der kleiner als der geringere Durchmesser der Bohrung ist. Der Bolzen weist in den Bereich, der im zusammengesetzten Zustand von Haltevorrichtung und Abstreifer in dem Bohrungsabschnitt größeren Durchmessers angeordnet ist (also in dem von der Haltevorrichtung abgewandten Endbereich des Bolzens) eine Ringnut auf. In dieser Ringnut ist ein O-Ring angeordnet. Der Außendurchmessers des O-Rings ist größer als der Durchmesser des der Haltevorrichtung zugewandten Bohrungsabschnitts. Er ist aber kleiner als oder gleich dem Durchmesser des der abzustreifenden Fläche zugewandten Bohrungsabschnitts mit größerem Durchmesser. Bei dieser Ausführungsform wird der Abstreifer bei seiner Montage mit der Bohrung auf den mit dem O-Ring versehenen Bolzen aufgepreßt. Durch die Flexibilität des O-Rings kann dieser den Bohrungsabschnitt geringeren Durchmessers passieren, wenn das Aufdrücken mit erhöhter Kraft erfolgt. Anschließend bildet der Bohrungsabschnitt geringeren Durchmessers eine Sicherung gegen ungewolltes Abziehen des Abstreifers von der Haltevorrichtung. Der Abstreifer ist innerhalb seines Bohrungsabschnitts größeren Durchmessers auf den Bolzen mit dem O-Ring verschieblich, diese Verschieblichkeit bewirkt das gewünschte Spiel senkrecht zur Behälterwand.

Diese Ausführungsform erlaubt ein leichtes Montieren und Demontieren des Abstreifers. Da ein Mischbehälter an vielen Stellen mit O-Ringen zur Abdichtung versehen ist, die aus einem mit dem abzustreifenden Gut verträglichen Material hergestellt sind, wird auf den Bolzen bzw. die Bolzen zweckmäßigerweise ein O-Ring aus einem entsprechenden Material aufgesetzt. Diese erfindungsgemäße Befestigung schafft daher auch keine Probleme im Hinblick auf die Verträglichkeit mit dem Mischgut.

In der Regel wird die erfindungsgemäße Abstreifvorrichtung Bestandteil eines Rührwerks sein. Die abzustreifende Fläche ist dann eine im wesentlichen rotationssymmetrische Fläche und die Haltevorrichtung ist als Rührarm dieses Rührwerks ausgebildet.

Bei einer besonders vorteilhaften Ausführungsform der Erfindung ist die wenigstens eine Fläche des Abstreifers zum Anpressen desselben an die abzustreifende Fläche durch den Staudruck des abzustreifenden Guts so ausgebildet, daß in beiden Drehrichtungen des Rührarms durch den Staudruck des abzustreifenden Guts eine auf den Abstreifer wirkende Kraftkomponente in Richtung auf die abzustreifende Fläche erzeugt wird. Der Abstreifer weist also eine Schrägfläche oder Schrägflächen auf, auf denen der Staudruck des Mischguts in beiden Drehrichtungen eine Kraftkomponente in Richtung auf die Behälterwand zu erzeugt. Diese Ausbildung ermöglicht ein gleichmäßiges Abstreifen in beiden Drehrichtungen des Rührwerks und erlaubt so einen Wechsel der Drehrichtung des Rührwerks zum Erzielen einer gleichmäßigeren Vermischung. Zweckmäßigerweise ist der Abstreifer spiegelsymmetrisch zu seiner Radialebene ausgebildet, so daß er in beiden Drehrichtungen eine identische Abstreifwirkung erzielt.

Zweckmäßigerweise ist das Spiel zwischen Abstreifer und Haltevorrichtung so bemessen, daß ein Verschwenken des Abstreifers relativ zur Haltevorrichtung sowohl um eine Achse parallel zur Drehachse des Rührwerks als auch um eine Achse senkrecht zur Radialebene, die die Drehachse des Rührwerks mit der Längsachse des Abstreifers verbindet, möglich ist. Diese Verschwenkbarkeit erlaubt dem Abstreifer den Ausgleich von Unebenheiten und Winkelungenauigkeiten der Behälterwand in jeder Richtung. Bei der oben geschilderten bevorzugten Ausführungsform kann ein solches Spiel sehr einfach dadurch erreicht werden, daß der Außendurchmesser des O-Rings etwas geringer als der Innendurchmesser des Bohrungsabschnitts größeren Durchmessers ist, so daß ein entsprechendes Verschwenken des Abstreifers ohne ein Verkanten desselben möglich ist.

Bei üblichen Mischbehältern steht die Drehachse des Rührwerks im wesentlichen senkrecht. Das Rührwerk kann zu Reinigungs- und Wartungszwecken sowie gegebenenfalls zum Befüllen und vollständigen Entleeren des Behälters nach oben aus dem Mischbehälter herausgefahren werden. Es ist dann zweckmäßig, daß die Oberseite des Abstreifers abgeschrägt ist. Dies bedeutet, daß die Oberseite keinen oder allenfalls einen geringen waagerechten Flächenanteil aufweist. Beim Herausziehen des Rührwerks aus einem gefüllten Mischbehälter bleibt dann kein oder nur wenig Mischgut auf der Oberseite des Abstreifers haften. Noch anhaftendes Mischgut kann entlang der abgeschrägten Flächen nach unten ablaufen und in den Mischbehälter zurücktropfen.

Gegenstand der vorliegenden Erfindung ist ferner ein Rührwerk, daß eine erfindungsgemäße Abstreifvorrichtung aufweist. Bei einer besonders vorteilhaften Ausführungsform dieses Rührwerks verlaufen die den Rührarm, der den Abstreifer trägt, mit der Rührwerksachse verbindenden Elemente wenigstens teilweise außerhalb der durch die Rührwerksachse und die Längsachse des Abstreifers aufgespannten Radialebene. Diese Verbindungselemente verlaufen also nicht lediglich gerade in der Radialebene, vielmehr sind sie gekrümmt oder abgeknickt. Diese Formgebung bewirkt, daß abhängig von der Drehrichtung des Rührwerks dem im Mischbehälter befindlichen Gut beim Rühren eine Richtungskomponente entweder in Richtung auf die Behältermitte oder auf die Behälteraußenwand zu vermittelt wird. Es wird dadurch ein noch besseres Durchmischen des Behälterinhalts bewirkt.

Gegenstand der Erfindung ist ferner eine Mischvorrichtung mit einem erfindungsgemäßen Rührwerk. Die Mischvorrichtung weist einen Behälter auf, in dem das Rührwerk angeordnet ist. Es können beispielsweise Heiz-, Kühl-, Befüll- und Entleerungsvorrichtungen sowie ein zusätzlicher Homogenisator vorhanden sein.

Ein Ausführungsbeispiel der Erfindung wird im folgenden anhand der Zeichnungen beschrieben. Darin zeigen:
- Fig. 1: einen schematischen Radialschnitt durch einen Mischbehälter mit Rührwerk;
- Fig. 2: eine schematische Schnittdarstellung dieses Behälters senkrecht zur Rührwerksachse;
- Fig. 3: einen Längsschnitt durch die erfindungsgemäße Abstreifvorrichtung entlang der Radialebene;
- Fig. 4: einen Querschnitt durch die erfindungsgemäße Abstreifvorrichtung senkrecht zur Radialebene;
- Fig. 5: eine vergrößerte Ansicht des an der Haltevorrichtung befestigten Bolzens;
- Fig. 6: die Anordnung des O-Rings in der Ringnut des Bolzens.

In einem Mischbehälter 1 ist ein insgesamt mit 2 bezeichnetes Rührwerk angeordnet. Ein in der Zeichnung nicht dargestellter Antrieb versetzt die Rührwerksachse 3 wahlweise in beide Richtungen in Drehung. Radial nach außen weisende Verbindungselemente 4 verbinden die Rührwerksachse 3 mit parallel zur Rührwerksachse 3 verlaufenden Rührarmen 5. Gegebenenfalls können an der Rührwerksachse 3, den Verbindungselementen 4 und/oder den Rührarmen 5 noch zusätzliche, in der Zeichnung nicht dargestellte Rührschaufeln zum Vermischen des Behälterinhalts angeordnet sein.

In Fig. 2 ist zu erkennen, daß die Verbindungselemente 4 nicht in einer Radialebene verlaufen, sondern abgeknickt sind, um abhängig von der Drehrichtung des Rührwerks dem im Behälter 1 befindlichen Gut eine Bewegungsrichtungskomponente entweder zur Mitte des Behälters oder nach außen hin zu vermitteln.

An den Rührarmen 5 sind Abstreifer 6 zum Abstreifen der Innenwand 7 des Mischbehälters 1 angeordnet. Die Abstreifer 6 können beispielsweise aus verschiedenen Kunststoffen, Silikon- oder Gummimaterialien, Teflon, Delrin, RCH 1000 gefertigt sein. Bevorzugt werden die Abstreifer 6 aus Teflon, Delrin oder RCH 1000 angefertigt. Es ist ebenfalls möglich, den Grundkörper der Abstreifer 6 aus Metall anzufertigen und auf diesen Grundkörper die obengenannten Abstreifmaterialien aufzubringen. Besonders bevorzugt ist dies dann, wenn Gummmi- oder Silikonmaterialien als Abstreifer eingesetzt werden sollen. In Fig. 3 ist zu erkennen, daß jeder Abstreifer 6 mittels zweier Bolzen 10 an dem Rührarm 5 befestigt ist. Jeder Abstreifer 6 ist in Radialrichtung von zwei Bohrungen durchsetzt, die jeweils einen der Haltevorrichtung 5 zugewandten Abschnitt 8 geringeren Durchmessers und einen der Behälterwand 7 zugewandten Abschnitt 9 größeren Durchmessers aufweisen. Jeder Bolzen 10 weist in seinem der Behälterwand 7 zugewandten Endbereich eine Ringnut 11 auf, in der ein O-Ring 12 angeordnet ist. Bei der Montage wird der Abstreifer 6 auf die mit O-Ringen 12 versehenen Bolzen 10 mit erhöhter Kraft aufgedrückt. Der Abschnitt 8 geringeren Durchmessers jeder Bohrung gleitet dabei unter elastischer Verformung des O-Rings 12 und gegebenenfalls auch des Abstreifers 6 über den O-Ring 12 hinweg. Im montierten Zustand wird der Abstreifer 6 von den Bolzen 10 gehaltert, die O-Ringe 12 und die Abschnitte 8 verminderten Durchmessers der Bohrung erlauben ein Abziehen des Abstreifers 6 von den Bolzen 10 nur unter erhöhtem Kraftaufwand. Die Bohrungsabschnitte 9 größeren Durchmessers erlauben ein Verschieben des Abstreifers 6 auf den Bolzen 10 in Axialrichtung dieser Bolzen, so daß das gewünschte Spiel senkrecht zur abzustreifenden Behälterwand 7 vorhanden ist. Der Abstreifer 6 besitzt gegenüber den Bolzen 10 und damit auch der Haltevorrichtung 5 ausreichend Spiel, um geringfügig sowohl um die in Fig. 1 dargestellte Achse Y (parallel zur Rührwerksachse 3) als auch um die Achse X (senkrecht zur Radialebene, die die Rührwerksachse 3 mit der Längsachse der Abstreifer 6 verbindet) verschwenkbar zu sein. Er kann damit jeglichen Unebenheiten und Winkelungenauigkeiten der Behälterwand 7 folgen.

Die Oberseite jedes Abstreifers 6 ist mit einer Schrägfläche 13 versehen, so daß beim Herausfahren des Rührwerks aus dem gefüllten Mischbehälter 1 nur wenig Mischgut an dieser Oberseite 13 haften bleibt.

In Fig. 4 ist zu erkennen, daß der Abstreifer 6 in etwa einen trapezförmigen Querschnitt aufweist. Beim Einschalten des Rührwerks bewirkt sowohl die auf den Abstreifer 6 wirkende Zentrifugalkraft als auch der auf die Schrägflächen 14 oder 15 (abhängig von der Drehrichtung) wirkende Staudruck des Mischguts, das sich, abhängig von der Drehrichtung, entweder die Abstreifkante 16 oder die Abstreifkante 17 an die Behälterinnenwand 7 anlegt und im Verlauf der Drehung des Rührwerks 3 das daran anhaftende Mischgut abstreift. Etwaigen Wandunebenheiten folgt der Abstreifer 6 durch Verschieben auf den Bolzen 10 bzw. durch geringfügiges Verkanten gegenüber dieses Bolzen. Der Anpreßdruck der Abstreifkante 16 bzw. 17 hängt in erster Linie von dem auf die Schrägfläche 14 bzw. 15 wirkenden Staudruck des Mischguts und somit von dessen Viskosität ab. Bei höherviskosem Mischgut entsteht automatisch der erforderliche höhere Anpreßdruck zum Abstreifen. Bei niedrigviskosem Mischgut wird ein unnötig hoher Anpreßdruck mit entsprechendem Verschleiß von Abstreifer und Behälter vermieden.

Das Reinigen der Abstreifvorrichtung erfolgt in der Regel im Rahmen einer Reinigung des gesamten Systems durch CIP(cleaning in place)-Reinigung. Um eine optimale Reinigung zu gewährleisten, weist die Ringnut 11 gegenüber dem O-Ring 12 ein leichtes Untermaß auf. Dies hat zur Folge, daß der O-Ring 12 unter leichter Spannung in der Ringnut 11 sitzt. Abzustreifendes Gut kann sich daher nicht in die Ringnut 11 einarbeiten. Während der Reinigung durch das CIP-Verfahren werden durch die Bewegung des Abstreifers 6 dessen Außenflächen sowie sämtliche Außenflächen des Bolzens 10 und des O-Rings 12 ständig mit Reinigungsflüssigkeit angespült. Abstreifer 6, Bolzen 10 und O-Ring 12 sind somit durch CIP-Verfahren einfach und zuverlässig zu reinigen.

In Ausnahmefälle kann es wünschenswert sein, eine besonders gründliche Reinigung unter Demontage des Abstreifers 6 vorzunehmen. Zu diesem Zweck wird der Abstreifer 6 von den Bolzen 10 abgenommen und die O-Ringe 12 werden aus den Nuten entfernt. Eine gründliche Reinigung ist jetzt auf einfache Weise möglich. Das Material der O-Ringe 12 wird so gewählt, daß es mit den zu mischenden Produkten verträglich ist.

Im Rahmen der Erfindung sind selbstverständlich noch andere Querschnittsformen des Abstreifers 6 als die in Fig. 4 gezeigte denkbar. Denkbar ist beispielsweise eine geringe konkave Krümmung der der Behälter 7 zugewandten Fläche 18.

## Patentansprüche

1. Abstreifvorrichtung zum Abstreifen von fließfähigem Gut von einer Fläche (7), mit wenigstens einer Haltevorrichtung (5), die in einem Abstand von der abzustreifenden Fläche (7) daran entlang bewegbar ist, und mit wenigstens einem an der Haltevorrichtung (5) befestigten, zur Anlage an der abzustreifenden Fläche (7) vorgesehenen Abstreifer (6), der gegenüber der Haltevorrichtung (5) senkrecht zur abzustreifenden Fläche (7) verschiebbar ist, dadurch gekennzeichnet, daß keine statische Fremdkraftbeaufschlagung des Abstreifers (6) in Richtung auf die abzustreifende Fläche (7) erfolgt und daß der Abstreifer (6) wenigstens eine Fläche (14,15) aufweist, mittels der während des Abstreifens durch den Staudruck des abzustreifenden Guts eine auf den Abstreifer (6) wirkende Kraftkomponente in Richtung auf die abzustreifende Fläche (7) erzeugt wird.

2. Abstreifvorrichtung nach Anspruch 1, dadurch gekennzeichnet, daß die Haltevorrichtung (5) und der Abstreifer (6) länglich ausgebildet sind und daß wenigstens zwei entlang der Längsachse angeordnete Befestigungspunkte (8,9,10,11,12) zur Befestigung des Abstreifers (6) an der Haltevorrichtung (5) vorgesehen sind.

3. Abstreifvorrichtung nach Anspruch 1 oder 2, dadurch gekennzeichnet, daß der Abstreifer (6) Ausnehmungen (8,9) aufweist, in die an der Haltevorrichtung (5) angeordnete Bolzen (10) eingreifen.

4. Abstreifvorrichtung nach Anspruch 3, dadurch gekennzeichnet, daß jede Ausnehmung durch eine Bohrung (8,9) gebildet ist, die einen der Haltevorrichtung (5) zugewandten Abschnitt (8) geringeren Durchmessers und einen dazu konzentrischen, der abzustreifenden Fläche zugewandten Abschnitt (9) größeren Durchmessers aufweist, daß der darin eingreifende Bolzen (10) zylindrisch ist und einen Durchmesser kleiner als der geringere Durchmesser (8) der Bohrung aufweist, und daß der Bolzen (10) in dem im Abschnitt (9) größeren Durchmessers angeordneten Bereich eine Ringnut (11) mit einem darin angeordneten O-Ring (12) aufweist, dessen Außendurchmesser größer als der Durchmesser des der Haltevorrichtung zugewandten Bohrungsabschnitts (8) und kleiner als oder gleich dem Durchmesser des der abzustreifenden Fläche (7) zugewandten Bohrungsabschnitts (9) ist.

5. Abstreifvorrichtung nach einem der Ansprüche 1 bis 4, dadurch gekennzeichnet, daß die abzustreifende Fläche (7) im wesentlichen rotationssymmetrisch ist und daß die Haltevorrichtung als Rührarm (5) eines Rührwerks (2) ausgebildet ist.

6. Abstreifvorrichtung nach Anspruch 5, dadurch gekennzeichnet, daß die wenigstens eine Fläche (14,15) des Abstreifers (6) zum Anpressen desselben an die abzustreifende Fläche (7) durch den Staudruck des abzustreifenden Guts so ausgebildet ist, daß in beiden Drehrichtungen des Rührwerks (2) durch den Staudruck des abzustreifenden Guts eine auf den Abstreifer (6) wirkende Kraftkomponente in Richtung auf die abzustreifende Fläche (7) erzeugt wird.

7. Abstreifvorrichtung nach Anspruch 6, dadurch gekennzeichnet, daß der Abstreifer (6) spiegelsymmetrisch zu seiner Radialebene ausgebildet ist.

8. Abstreifvorrichtung nach einem der Ansprüche 5 bis 7, dadurch gekennzeichnet, daß das Spiel zwischen Abstreifer (6) und Haltevorrichtung so bemessen ist, daß ein Verschwenken des Abstreifers (6) relativ zur Haltevorrichtung (5) sowohl um eine Achse Y parallel zur Drehachse (3) des Rührwerks (2) als auch um eine Achse X senkrecht zur die Drehachse (3) des Rührwerks (2) und die Längsachse des Abstreifers (6) verbindenden Radialebene möglich ist.

9. Abstreifvorrichtung nach einem der Ansprüche 5 bis 8, dadurch gekennzeichnet, daß die Drehachse (3) des Rührwerks (2) im wesentlichen senkrecht verläuft und daß die Oberseite (13) des Abstreifers (6) abgeschrägt ist.

10. Rührwerk, dadurch gekennzeichnet, daß es wenigstens eine Abstreifvorrichtung nach einem der Ansprüche 5 bis 9 aufweist.

11. Rührwerk nach Anspruch 10, dadurch gekennzeichnet, daß die den Rührarm (5) mit der Rührwerksachse (3) verbindenden Elemente (4) wenigstens teilweise außerhalb der durch Rührwerksachse (3) und Längsachse des Abstreifers (6) aufgespannten Radialebene verlaufen.

12. Mischvorrichtung, dadurch gekennzeichnet, daß sie ein Rührwerk nach Anspruch 10 oder 11 aufweist.

## Claims

1. A scraping apparatus for scraping off fluid material from a surface (7), having at least one retaining device (5), which can move along the surface (7) to be scraped at a distance therefrom, and with at least one scraper (6), which is fastened to the retaining device (5), to be applied against the surface (7) to be scraped and which is displaced perpendicular to the surface (7) to be scraped with respect to the retaining device (5), characterised in that no static external force application of the scraper (6) takes place in the direction of the surface (7) to be scraped and in that the scraper (6) has at least one surface (14,15) by means of which during the scraping operation a force component in the direction of the surface (7) to be scraped acting on the scraper (6) is generated by the dynamic pressure of the material being scraped.

2. A scraping apparatus according to Claim 1, characterised in that the retaining device (5) and the scraper (6) are of elongate form and in that at least two fastening points (8,9,10,11,12) disposed along the longitudinal axis are provided for fastening the scraper (6) to the retaining device (5).

3. A scraping apparatus according to Claim 1 or 2, characterised in that the scraper (6) has recesses (8,9) into which pins (10) provided on the retaining device (5) engage.

4. A scraping apparatus according to Claim 3,
characterised in that each recess is formed by a bore (8,9) which has a portion (8) of smaller diameter facing the retaining device (5) and a portion (9) of larger diameter which is concentric thereto facing the surface to be scraped, in that the pin (10) engaging therein is cylindrical and is of a diameter which is smaller than the smaller diameter (8) of the bore, and in that in the region disposed in the portion (9) of larger diameter the pin (10) has an annular groove (11) with an O-ring disposed therein, the outer diameter of which is larger than the diameter of the bore portion (8) facing the retaining device and smaller than or the equal to the diameter of the bore portion (9) facing the surface (7) to be scraped.

5. A scraping apparatus according to any one of Claims 1 to 4, characterised in that the surface (7) to be scraped is substantially rotationally symmetric and in that the retaining device is in the form of a stirring arm (5) of a stirring mechanism (2).

6. A scraping apparatus according to Claim 5, characterised in that the at least one surface (14,15) of the scraper (6) for pressing the latter on to the surface (7) to be scraped as a result of the dynamic pressure of the material being scraped is so formed that in both directions of rotation of the stirring mechanism (2) a force component in the direction of the surface (7) to be scraped acting on the scraper (6) is generated by the dynamic pressure of the material being scraped.

7. A scraping apparatus according to Claim 6, characterised in that the scraper (6) is formed mirror-symmetrically to its radial plane.

8. A scraping apparatus according to any one of Claims 5 to 7, characterised in that the clearance between the scraper (6) and the retaining device is of such dimensions that pivoting of the scraper (6) relative to the retaining device (5) is possible both about an axis Y parallel to the axis of rotation (3) of the stirring mechanism (2) and about an axis X perpendicular to the radial plane joining the axis of rotation (3) of the stirring mechanism (2) and the longitudinal axis of the scraper (6).

9. A scraping apparatus according to any one of Claims 5 to 8, characterised in that the axis of rotation (3) of the stirring mechanism (2) extends substantially vertically and in that the upper side (13) of the scraper (6) is bevelled.

10. A stirring mechanism, characterised in that it has at least one scraping apparatus according to any one of Claims 5 to 9.

11. A stirring mechanism according to Claim 10, characterised in that the elements (4) connecting the stirring arm (5) with the stirring mechanism axis (3) extend at least partly outside the radial plane set by the stirring mechanism axis (3) and the longitudinal axis of the scraper (6).

12. A mixing apparatus, characterised in that it has a stirring mechanism according to Claim 10 or 11.

## Revendications

1. Dispositif de raclage pour enlever une matière coulante d'une surface (7), comportant au moins un dispositif de maintien (5) qui est déplaçable le long de la surface (7) à racler, à distance de celui-ci, et comportant au moins un racleur (6) fixé au dispositif de maintien (5) et prévu pour s'appliquer contre la surface (7) à racler, lequel racleur peut coulisser par rapport au dispositif de maintien (5), perpendiculairement à la surface (7) à racler, caractérisé en ce que le racleur (6) n'est sollicité par aucune force statique externe en direction de la surface (7) à racler et en ce que le racleur (6) présente au moins une surface (14, 15) au moyen de laquelle il est produit, pendant le raclage, par la pression dynamique du produit à enlever, une composante de force qui agit sur le racleur (6), en direction de la surface (7) à racler.

2. Dispositif de raclage selon la revendication 1, caractérisé en ce que le dispositif de maintien (5) et le racleur (6) sont allongés et en ce qu'au moins deux points de fixation (8, 9, 10, 11, 12), disposés le long de l'axe longitudinal, sont prévus pour la fixation du racleur (6) au dispositif de maintien (5).

3. Dispositif de raclage selon la revendication 1 ou 2, caractérisé en ce que le racleur (6) présente des évidements (8, 9) dans lesquels s'engagent des goujons (10) prévus sur le dispositif de maintien (5).

4. Dispositif de raclage selon la revendication 3, caractérisé en ce que chaque évidemment est formé par un perçage (8, 9) qui présente une portion (8) de plus petit diamètre, tournée vers le dispositif de maintien (5) et une portion (9) de plus grand diamètre, concentrique à la première, tournée vers la surface à racler, en ce que le goujon (10) qui s'engage à l'intérieur est cylindrique et présente un diamètre inférieur au plus petit diamètre (8) du perçage, et en ce que le goujon (10) présente, dans la zone disposée dans la portion (9) de plus grand diamètre, une rainure annulaire (11) avec un joint torique (12) disposé à l'intérieur, dont le diamètre extérieur est supérieur au diamètre de la portion (8) du perçage tournée vers le dispositif de maintien, et inférieur ou égal au diamètre de la portion (9) du perçage tournée vers la surface (7) à racler.

5. Dispositif de raclage selon l'une des revendications 1 à 4, caractérisé en ce que la surface (7) à racler présente sensiblement une symétrie de révolution et en ce que le dispositif de maintien est conformé en bras de mélange (5) d'un agitateur (2).

6. Dispositif de raclage selon la revendication 5, caractérisé en ce que la ou les surface(s) (14, 15) du racleur (6) est(sont) conformée(s) pour que le racleur soit pressé contre la surface (7) à racler sous l'effet de la pression dynamique du produit à enlever, de manière que dans les deux sens de rotation de l'agitateur (12), la pression dynamique du produit à enlever produise une composante de force, agissant sur le racleur (6), en direction de la surface (7) à racler.

7. Dispositif de raclage selon la revendication 6, caractérisé en ce que le racleur (6) présente une symétrie en miroir par rapport à son plan radial.

8. Dispositif de raclage selon l'une des revendications 5 à 7, caractérisé en ce que le jeu entre le racleur (7) et le dispositif de maintien est tel qu'il permet un pivotement du racleur (6) par rapport au dispositif de maintien (5), autour d'un axe (Y) parallèle à l'axe de rotation (3) de l'agitateur (2) ainsi qu'autour d'un axe (X), perpendiculairement au plan radial qui relie l'axe de rotation (3) de l'agitateur (2) et l'axe longitudinal du racleur (6).

9. Dispositif de raclage selon l'une des revendications 5 à 8, caractérisé en ce que l'axe de rotation (3) de l'agitateur (2) s'étend sensiblement verticalement et en ce que la face supérieure (13) du racleur (6) est chanfreinée.

10. Agitateur, caractérisé en ce qu'il comporte au moins un dispositif de raclage selon l'une des revendications 5 à 9.

11. Agitateur selon la revendication 10, caractérisé en ce que les éléments (4), qui relient le bras de mélange (5) à l'axe (3) de l'agitateur, s'étendent au moins en partie à l'extérieur du plan radial défini par l'axe (3) de l'agitateur et l'axe longitudinal du racleur (6).

12. Dispositif de mélange, caractérisé en ce qu'il comporte un agitateur selon la revendication 10 ou 11.
